# EUROPÄISCHE PATENTSCHRIFT

(11) **EP 1 403 983 B1**
(45) Veröffentlichungstag und Bekanntmachung des Hinweises auf die Patenterteilung: **14.02.2007**
(21) Anmeldenummer: 03020386.3
(22) Anmeldetag: 10.09.2003
(51) Int. Cl.: H01R 43/048

(54) **Kabelbearbeitungsmaschine mit einer Schwenkeinrichtung zum Bedienen von Bearbeitungsstationen mit Kabelenden**
Cable treating device with a pivoting device for operating cable end processing stations
Dispositif de traitement de câbles avec un dispositif de pivotement pour l'alimentation de postes de travail en extrémités de càbles

(30) Priorität: 26.09.2002 EP 02405828
(43) Veröffentlichungstag der Anmeldung: 31.03.2004
(73) Patentinhaber: Komax Holding AG, 6036 Dierikon (CH)
(72) Erfinder: Lustenberger, Alois, Dipl. Ing. HTL, 6014 Littau (CH); Lüscher, Matthias, 6003 Luzern (CH)
(74) Vertreter: Blöchle, Hans

(56) Entgegenhaltungen:
- US-A- 5 412 855
- US-A- 5 526 717
- US-B1- 6 357 575

## Beschreibung

Die Erfindung betrifft eine Kabelbearbeitungsmaschine mit einer Schwenkeinrichtung zum Bedienen von Bearbeitungsstationen mit Kabelenden von Kabelabschnitten, wobei die Schwenkeinrichtung einen Schwenkarm mit einem Greifer aufweist, der die Bearbeitungsstationen mit den Kabelenden bedient, wobei ein an einer Konsole angeordneter Antrieb für die Schwenkbewegung des Schwenkarmes einen Drehtisch antreibt, an dem der Schwenkarm angeordnet ist.

Aus der Anmeldeschrift EP02405130.2 ist eine eine Crimpeinrichtung bedienende Schwenkeinrichtung mit zwei Schwenkarmen bekannt geworden, wobei bei der Crimpeinrichtung mit einer ersten Crimpstation und einer zweiten Crimpstation je Crimpstation ein Werkzeugtisch mit Werkzeugstationen und eine Crimppresse vorgesehen ist. Ein Kabel wird mittels eines Bandantriebes vorgeschoben, wobei das voreilende Kabelende von einem an einem ersten Schwenkarm angeordneten ersten Greifer übernommen wird, der das abisolierte Kabelende der ersten Crimpstation zuführt. Nachdem das voreilende Kabelende mit einem Crimpkontakt versehen worden ist, bewegt sich der erste Schwenkarm in die Achse des Bandantriebes zurück. Danach schiebt der Bandantrieb das Kabel weiter vor, bis die gewünschte Länge des Kabelabschnittes erreicht ist. Eine Trenn- und Abisolierstation trennt den Kabelabschnitt vom Kabel und entfernt an den Kabelenden die Isolation. Das nacheilende Kabelende des Kabelabschnittes wird von einem an einem zweiten Schwenkarm angeordneten zweiten Greifer übernommen, der das nacheilende Kabelende der zweiten Crimpstation zur Bestückung mit einem Crimpkontakt zuführt. Mit den auf einer Drehscheibe angeordneten Werkzeugstationen ist ein Wechsel von einer Kontaktart auf eine andere Kontaktart mit minimaler Stillstandszeit der Crimppresse möglich.

Aus der Schrift US 6 357 575 ist ein Kabelzubringer bekannt geworden, der im wesentlichen aus einer ersten Antriebseinheit, einer zweiten Antriebseinheit, einer dritten Antriebseinheit und aus Greifern besteht. Die erste Antriebseinheit weist eine um einen dritten Drehpunkt drehbare Plattform auf, die über einen Riemen mittels eines Motors angetrieben ist. Die zweite Antriebseinheit ist von der Plattform getragen und auf dieser mittels dritter Antriebseinheit in der Richtung einer Achse verschiebbar angeordnet. Die Greifer mit den Kabelenden sind im Arbeitsbereich eines Abisolierautomaten gezeigt, wobei die zweite Antriebseinheit so angesteuert ist, dass beide Kabelachsen parallel verlaufen und die Kabelenden gleichzeitig abisoliert werden. Danach wird die zweite Antriebseinheit mit den Greifern in der Richtung der Achse mittels dritter Antriebseinheit rückwärts verschoben und in den Arbeitsbereich des nachfolgenden Automaten zur Bestückung von Dichtungstüllen geschwenkt. Nach dieser Operation werden die Kabelenden in den Arbeitsbereich eines Crimpautomaten gebracht.

Ein Nachteil der bekannten Einrichtungen liegt darin, dass ein Schwenkarm je Kabelende notwendig ist, obwohl beide Kabelende derselben Bearbeitung unterzogen werden. Solche Schwenkeinrichtungen sind mechanisch aufwendig und brauchen eine komplexe Steuerung.

Aus der Schrift US 5 526 717 ist eine Abisoliereinrichtung einer Kabelbearbeitungseinrichtung bekannt geworden, bei der das eine Kabelende mittels erstem Messerpaar und das andere Kabelende eines Kabelabschnittes mittels zweitem Messerpaar abisoliert wird.

Nachteilig bei dieser Einrichtung ist, dass für den gleichen Bearbeitungsschritt die notwendige Mechanik doppelt vorhanden sein muss.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Schwenkeinrichtung zu schaffen, mittels der kompakter bauende Kabelbearbeitungsmaschinen realisierbar sind.

Vorteilhafte Weiterbildungen der Erfindung sind in den abhängigen Patentansprüchen angegeben.

Die durch die Erfindung erreichten Vorteile sind im wesentlichen darin zu sehen, dass die Schwenkeinrichtung die Bearbeitungsstationen mit lediglich einem Schwenkarm bedient, wobei der Schwenkarm die Bearbeitungsstationen mit voreilenden Kabelenden und nacheilenden Kabelenden bedient. Teure Bearbeitungseinrichtungen wie beispielsweise Einrichtungen zum Schweissen oder zur Laserbehandlung von Kabelenden sind bei einer Kabelbearbeitungsmaschine mit der erfindungsgemässen Schwenkeinrichtung lediglich einmal auszurüsten. Aufgrund des einfachen Aufbaus kann die Schwenkeinrichtung schnell und einfach umgerüstet werden.

Die kostengünstig und kompakt gebaute Schwenkeinrichtung ermöglicht einen guten Zugang zu Bearbeitungsmaschinen und zur Kabelablage. Ein voreilendes oder nacheilendes Kabelende kann beispielsweise nach der ersten Bearbeitung einfach an einen Greifer einer weiteren Kabelbearbeitungsmaschine übergeben werden.

Anhand der beiliegenden Figuren wird die vorliegende Erfindung näher erläutert.

Es zeigen:
Fig. 1 eine Kabelbearbeitungsmaschine mit einer erfindungsgemässen, unterhalb einer Kabellinie angeordneten Schwenkeinrichtung,
Fig. 2 bis Fig. 6 die einzelnen Schritte einer Kabelendbearbeitung,
Fig. 7 Einzelheiten der unterhalb der Kabellinie angeordneten Schwenkeinrichtung,
Fig. 8 die Kabelbearbeitungsmaschine mit der erfindungsgemässen, oberhalb der Kabellinie angeordneten Schwenkeinrichtung,
Fig. 9 Einzelheiten der oberhalb der Kabellinie angeordneten Schwenkeinrichtung.

Fig. 1 zeigt eine Kabelbearbeitungsmaschine 1 mit einer erfindungsgemässen Schwenkeinrichtung 2 zur Bedienung von Bearbeitungsstationen 3, beispielsweise Crimppressen 3.1,3.2, mit Kabelenden. Ein Bandantrieb 4 dient dem Vorschub eines ab Rolle oder Fass zugeführten Kabels 5. Mittels einer Trenn- und Abisolierstation 6 wird das voreilende Kabelende 5.1 bzw. das nacheilende Kabelende 5.2 vom Kabel 5 getrennt und abisoliert, wobei ein Trennmesser 6.1 einen Kabelabschnitt 5.3 vom Kabel 5 trennt und Abisoliermesser 6.2 die Kabelenden 5.1,5.2 abisolieren. Nach der Bearbeitung des voreilenden Kabelendes 5.1 wird der Kabelabschnitt 5.3 auf ein kontinuierlich angetriebenes Kabeltransportband 7 gelegt und das nacheilende Kabelende 5.2 bearbeitet. Nach der Konfektionierung wird der Kabelabschnitt 5.3 in eine Kabelablage 8 gelegt.

In der Kabelbearbeitungsmaschine 1 der Fig. 1 ist die Schwenkeinrichtung 2 unterhalb der mit einer unterbrochenen Linie dargestellten Kabellinie 5.4 angeordnet. Die Schwenkeinrichtung 2 weist zur Handhabung des voreilenden Kabelendes 5.1 bzw. des nacheilenden Kabelendes 5.2 einen an einem Schwenkarm 2.1 angeordneten Greifer 2.2 auf. Die Schwenkeinrichtung 2 kann auch in Kabeltransportrichtung gesehen rechts der Kabellinie 5.4 angeordnete Bearbeitungsstationen bedienen.

Fig. 2 bis Fig. 6 zeigen die einzelnen Schritte einer Kabelendbearbeitung. In den Fig. 2 bis 6 ist der besseren Darstellung der Funktionsweise der Schwenkeinrichtung 2 wegen die Trenn- und Abisolierstation 6 nicht dargestellt. Als Bearbeitungsstationen 3 sind eine erste Crimppresse 3.1 und eine zweite Crimppresse 3.2 vorgesehen. Andere Bearbeitungsstationen wie beispielsweise Stationen zum Schweissen, zur Laserbearbeitung oder zum Abisolieren sind auch möglich. In Fig. 2 hält der Greifer 2.2 des Schwenkarmes 2.1 das abisolierte, voreilende Kabelende 5.1 fest.

In Fig. 3 ist mit einem Pfeil P1 die Schwenkbewegung des Schwenkarmes 2.1 symbolisiert dargestellt. Während der Schwenkbewegung des Schwenkarmes 2.1 führt der Greifer 2.2 eine mit einem Pfeil P2 symbolisierte Drehbewegung aus.

Gleichzeitig mit der Schwenkbewegung P1 des Schwenkarmes 2.1 schiebt der Bandantrieb 4 das Kabel 5 vor, wobei die Kabelachse des Kabelendes 5.1 parallel zur Längsachse des Schwenkarmes 2.1 verläuft. In Fig. 3 ist das voreilende Kabelende 5.1 positioniert und zur Vercrimpung mit einem Crimpkontakt 9 bereit.

Nach dem Crimpvorgang setzt der Schwenkarm 2.1 wie in Fig. 4 dargestellt die Schwenkbewegung P1 bis vor das Kabeltransportband 7 fort, wobei der Bandantrieb 4 das Kabel 5 vorschiebt. Dann wird der Greifer 2.2 geöffnet, wobei das Kabelende 5.1 mittels des laufenden Transportbandes 7 gestreckt wird und vom Bandantrieb 4 auf die gewünschte Kabelabschnittlänge weiter vorgeschoben wird. Falls kurze Kabelabschnittlängen (Kabelabschnittlängen kürzer als doppelte Schwenkarmlänge) gewünscht sind, zieht der Bandantrieb 4 das Kabel 5 auf die gewünschte Kabelabschnittlänge zurück. Nach dem Öffnen des Greifers 2.2 schwenkt der Schwenkarm 2.1 in die Ausgangslage zurück und hält das Kabel 5 fest. Danach wird das Kabel 5 mittels der Trenn- und Abisolierstation 6 getrennt und abisoliert. Wie in Fig. 5 dargestellt, wird das nacheilende Kabelende 5.2 mittels des Schwenkarmes 2.1 zur ersten Crimppresse 3.1 transportiert und dort mit einem Crimpkontakt 9 versehen.

Nach der Konfektionierung des Kabelabschnittes 5.3 schwenkt wie in Fig. 6 dargestellt der Schwenkarm 2.1 entgegen der Schwenkbewegung P1 zur Kabelablage 8. Nach dem Öffnen des Greifers 2.2 fällt der Kabelabschnitt 5.3 in die Kabelablage 8. Danach kehrt der Schwenkarm 2.1 in die Ausgangslage zurück.

Fig. 7 zeigt Einzelheiten der unterhalb der Kabellinie 5.4 angeordneten Schwenkeinrichtung 2. Ein an einer Konsole 2.3 angeordneter erster Antrieb 2.4 treibt beispielsweise mittels Ritzel 2.5 einen Zahnriemen 2.6 an, der seinerseits einen an der Konsole 2.3 drehbar gelagerten Drehtisch 2.7 antreibt. Die Bewegung des Drehtisches 2.7 ist mit dem Pfeil P1 symbolisiert. Am Drehtisch 2.7 ist ein zweiter Antrieb 2.8 angeordnet, der den mittels Längsführung 2.9 geführte Schwenkarm 2.1 mittels eines in eine Zahnstange eingreifenden Ritzels bewegt. Die lineare Bewegung des Schwenkarmes 2.1 ist mit einem Pfeil P3 symbolisiert. Am Schwenkarm 2.1 ist ein dritter Antrieb 2.10 angeordnet, der beispielsweise mittels einer Welle 2.11 und einem Schneckengetriebe 2.12 den Greifer 2.2 in eine Drehbewegung versetzt. Die Bewegung des Greifers ist mit dem Pfeil P2 symbolisiert. Die Bewegungen P1 und P2 sind in den Fig. 2 bis 6 erläutert. Die Bewegung P3 wird zur Greiferpositionierung in Achsrichtung des Kabelendes 5.1,5.2 in den Bearbeitungsstationen 3 oder in der Trenn- und Abisolierstaiton 6 verwendet.

Fig. 8 zeigt die Kabelbearbeitungsmaschine 1 mit einer erfindungsgemässen, oberhalb der Kabellinie 5.4 angeordneten Schwenkeinrichtung 2. Fig. 9 zeigt Einzelheiten der oberhalb der Kabellinie 5.4 angeordneten Schwenkeinrichtung 2. Der Aufbau der Kabelbearbeitungsmaschine 1 und der Schwenkeinrichtung 2 ist vergleichbar mit den Einrichtungen gemäss Fig. 1 bis 7.

Die Einrichtungen gemäss Fig. 1 bis 7 ermöglichen einen guten Zugang zu den Bearbeitungsmaschinen. Die Einrichtungen gemäss Fig. 8 und 9 vereinfachen die Ablage des Kabelabschnittes in die Kabelablage.

## Patentansprüche

1. Kabelbearbeitungsmaschine (1) mit einer Schwenkeinrichtung (2) zum Bedienen von Bearbeitungsstationen (3,6) mit Kabelenden (5.1,5.2) von Kabelabschnitten (5.3), wobei die Schwenkeinrichtung (2) einen Schwenkarm (2.1) mit einem Greifer (2.2) aufweist, der die Bearbeitungsstationen (3,6) mit den Kabelenden (5.1,5.2) bedient und wobei ein an einer Konsole (2.3) angeordneter Antrieb (2.4) für die Schwenkbewegung (P1) des Schwenkarmes (2.1) einen Drehtisch (2.7) antreibt, an dem der Schwenkarm (2.1) angeordnet ist,
**dadurch gekennzeichnet,**
**dass** der Schwenkarm (2.1) mittels Antrieb (2.8) zur Greiferpositionierung (P3) in Achsrichtung des Kabelendes (5.1,5.2) in den Bearbeitungsstationen (3,6) linear verschiebbar ist und am Schwenkarm (2.1) ein Antrieb (2.10) für die Drehbewegung (P2) des Greifers (2.2) angeordnet ist, wobei der Greifer (2.2) die Bearbeitungsstationen (3,6) mit dem voreilenden Kabelende (5.1) eines Kabelabschnittes (5.3) und derselbe Greifer (2.2) anschliessend die Bearbeitungsstationen (3,6) mit dem nacheilenden Kabelende (5.2) desselben Kabelabschnittes (5.3) bedient und beim Bedienen der Bearbeitungsstationen (3,6) mit Kabelenden (5.1,5.2) die Kabelachsen der Kabelenden (5.1,5.2) parallel zur Längsachse des Schwenkarmes (2.1) verlaufen.

2. Kabelbearbeitungsmaschine nach Anspruch 1,
**dadurch gekennzeichnet,**
**dass** der Antrieb (2.10) für die Drehbewegung (P2) eine Welle (2.11) und ein Schneckengetriebe (2.12) aufweist, das den Greifer (2.2) in die Drehbewegung (P2) versetzt.

3. Kabelbearbeitungsmaschine nach Anspruch 1 oder 2,
**dadurch gekennzeichnet,**
**dass** die Schwenkeinrichtung (2) oberhalb oder unterhalb einer Kabellinie (5.4) angeordnet ist.

4. Verfahren zum Bedienen von Bearbeitungsstationen (3,6) einer Kabelbearbeitungsmaschine (1) nach Anspruch 1 mit Kabelenden (5.1,5.2) eines Kabelabschnittes (5.3), wobei eine Schwenkeinrichtung (2) mit einem Schwenkarm (2.1) und einem am Schwenkarm (2.1) angeordneten Greifer (2.2) die Bearbeitungsstationen (3,6) mit den Kabelenden (5.1,5.2) bedient,
**dadurch gekennzeichnet,**
**dass** der Greifer (2.2) die Bearbeitungsstationen (3,6) mit dem voreilenden Kabelende (5.1) des Kabelabschnittes (5.3) bedient und derselbe Greifer (2.2) anschliessend die Bearbeitungsstationen (3,6) mit dem nacheilenden Kabelende (5.2) desselben Kabelabschnittes (5.3) bedient.

5. Verfahren nach Anspruch 4,
**dadurch gekennzeichnet,**
**dass** nach der Bearbeitung des voreilenden Kabelendes (5.1) der Greifer (2.2) den Kabelabschnitt (5.3) auf eine Kabeltransporteinrichtung (7) legt und derselbe Greifer (2.2) anschliessend das nacheilende Kabelende (5.2) des Kabelabschnittes (5.3) festhält und den Bearbeitungsstationen (3,6) zur Bearbeitung zuführt.

6. Verfahren nach Anspruch 4 oder 5,
**dadurch gekennzeichnet,**
**dass** derselbe Greifer (2.2) den Kabelabschnitt (5.3) nach der Bearbeitung des nacheilenden Kabelendes (5.2) in eine entlang der Kabeltransporteinrichtung (7) angeordnete Kabelablage (8) legt.

7. Verfahren nach einem der vorhergehenden Ansprüche,
**dadurch gekennzeichnet,**
**dass** beim Bedienen der Bearbeitungsstationen (3,6) mit Kabelenden (5.1,5.2) die Kabelachsen der Kabelenden (5.1,5.2) parallel zur Längsachse des Schwenkarmes (2.1) verläuft.

## Claims

1. Wire processing machine (1) with a swiveling device (2) for serving processing stations (3, 6) with wire-ends (5.1, 5.2) of wire-lengths (5.3), the swiveling device (2) having a swivel-arm (2.1) with a gripper (2.2) which serves the processing stations (3, 6) with the wire-ends (5.1, 5.2) and a drive (2.4) for the swiveling movement (P1) of the swivel-arm (2.1) arranged on a platform (2.3) driving a turntable (2.7) on which the swivel-arm (2.1) is arranged,
**characterized in that**
for the purpose of positioning the gripper (P3) the swivel-arm (2.1) can by means of the drive (2.8) be moved within the processing stations linearly in the direction of the axis of the wire-end (5.1, 5.2) and that arranged on the swivel-arm (2.1) is a drive (2.10) for the rotating movement (P2) of the gripper (2.2), the gripper (2.2) serving the processing stations (3, 6) with the leading wire-end (5.1) of a wire-length (5.3) and the same gripper (2.2) subsequently serving the processing stations (3, 6) with the trailing wire-end (5.2) of the same wire-length (5.3) and **in that** when serving the processing stations (3, 6) with wire-ends (5.1, 5.2) the wire axes of the wire-ends (5.1, 5.2) run parallel to the longitudinal axis of the swivel-arm (2.1).

2. Wire processing machine according to Claim 1,
**characterized in that**
the drive (2.10) for the rotating movement (P2) has a shaft (2.11) and a worm gear (2.12) which imparts the rotating movement (P2) to the gripper (2.2).

3. Wire processing machine according to Claim 1 or 2,
**characterized in that**
the swiveling device (2) is arranged above or below a wireline (5.4).

4. Method of serving processing stations (3, 6) of a wire processing machine (1) according to Claim 1 with wire-ends (5.1, 5.2) of a wire-length (5.3), a swiveling device (2) with a swivel-arm (2.1) and a gripper (2.2) arranged on the swivel-arm (2.1) serving the processing stations (3, 6) with the wire-ends (5.1, 5.2),
**characterized in that**
the gripper (2, 2) serves the processing stations (3, 6) with the leading wire-end (5.1) of the wire-length (5.3) and **in that** the same gripper (2.2) subsequently serves the processing stations (3, 6) with the trailing wire-end (5.2) of the same wire-length (5.3).

5. Method according to Claim 4,
**characterized in that**
after processing of the leading wire-end (5.1) the gripper (2.2) lays the wire-length (5.3) on a wire transporting device (7) and the same gripper (2.2) subsequently holds the trailing wire-end (5.2) of the wire-length (5.3) tight and feeds it to the processing stations (3, 6) for processing.

6. Method according to Claim 4 or 5,
**characterized in that**
after processing the trailing wire-end (5.2) the same gripper (2.2) lays the wire-length (5.3) in a wire tray (8) arranged alongside the wire transportation device (7).

7. Method according to one of the foregoing claims,
**characterized in that**
when serving the processing stations (3, 6) with wire-ends (5.1, 5.2) the wire axes of the wire-ends (5.1, 5.2) run parallel to the longitudinal axis of the swivel-arm (2.1).

## Revendications

1. Machine de traitement de câbles (1) avec un dispositif de pivotement (2) pour alimenter des postes de traitement (3, 6) en extrémités (5.1, 5.2) de sections de câbles (5.3), étant précisé que le dispositif de pivotement (2) comporte un bras pivotant (2.1) avec un organe de préhension (2.2) qui alimente les postes de traitement (3, 6) en extrémités de câbles (5.1, 5.2), et qu'un entraînement (2.4) disposé sur une console (2.3) et prévu pour le pivotement (P1) du bras pivotant (2.1) entraîne un plateau tournant (2.7) sur lequel est disposé le bras pivotant (2.1),
**caractérisée en ce que** le bras pivotant (2.1) est mobile linéairement grâce à un entraînement (2.8) pour positionner (P3) l'organe de préhension (2.2) dans le sens axial de l'extrémité de câble (5.1, 5.2), dans les postes de traitement (3, 6), et il est prévu sur le bras pivotant (2.1) un entraînement (2.10) pour la rotation (P2) de l'organe de préhension (2.2), lequel organe de préhension (2.2) alimente les postes de traitement (3, 6) avec l'extrémité avant (5.1) d'une section de câble (5.3) et le même organe de préhension (2.2) alimente ensuite les postes de traitement (3, 6) avec l'extrémité arrière (5.2) de la même section de câble (5.3), et lors de l'alimentation des postes de traitement (3, 6) avec les extrémités de câbles (5.1, 5.2), les axes de celles-ci sont parallèles à l'axe longitudinal du bras pivotant (2.1).

2. Machine de traitement de câbles selon la revendication 1, **caractérisée en ce que** l'entraînement (2.10) pour la rotation (P2) comporte un axe (2.11) et un mécanisme à vis sans fin (2.12) qui soumet l'organe de préhension (2.2) à la rotation (P2).

3. Machine de traitement de câbles selon la revendication 1 ou 2, **caractérisée en ce que** le dispositif de pivotement (2) est disposé au-dessus ou au-dessous d'une ligne de câble (5.4).

4. Procédé pour alimenter des postes de traitement (3, 6) d'une machine de traitement de câbles (1) selon la revendication 1 avec des extrémités (5.1, 5.2) d'une section de câble (5.3), selon lequel un dispositif de pivotement (2) pourvu d'un bras pivotant (2.1) et d'un organe de préhension (2.2) disposé sur celui-ci alimente les postes de traitement (3, 6) avec les extrémités de câbles (5.1, 5.2),
**caractérisé en ce que** l'organe de préhension (2.2) alimente les postes de traitement (3, 6) avec l'extrémité avant (5.1) de la section de câble (5.3) et le même organe de préhension (2.2) alimente ensuite les postes de traitement (3, 6) avec l'extrémité de câble arrière (5.2) de la section de câble (5.3).

5. Procédé selon la revendication 4, **caractérisé en ce que** l'organe de préhension (2.2), après le traitement de l'extrémité de câble avant (5.1), pose la section de câble (5.3) sur un dispositif de transport de câble (7) et le même organe de préhension (2.2) immobilise ensuite l'extrémité arrière (5.2) de la section de câble (5.3) et l'amène jusqu'aux postes de traitement (3, 6) en vue du traitement.

6. Procédé selon la revendication 4 ou 5, **caractérisé en ce que** le même organe de préhension (2.2), après le traitement de l'extrémité arrière (5.2), pose la section de câble (5.3) dans un compartiment pour câble (8) disposé le long du dispositif de transport de câble (7).

7. Procédé selon l'une des revendications précédentes, **caractérisé en ce que** lors de l'alimentation des postes de traitement (3, 6) avec les extrémités de câble (5.1, 5.2), les axes des extrémités de câble (5.1, 5.2) sont parallèles à l'axe longitudinal du bras pivotant (2.1) .
